# EUROPÄISCHE PATENTSCHRIFT

(11) **EP 0 516 598 B1**
(45) Veröffentlichungstag und Bekanntmachung des Hinweises auf die Patenterteilung: **09.11.1994**
(21) Anmeldenummer: 92850082.6
(22) Anmeldetag: 10.04.1992
(51) Int. Cl.: B25B 7/04, H01R 43/042

(54) **Zange mit wahlweiser frontaler und seitlicher Einführung**
Pliers with selective front and side introduction
Pince avec introduction avant et côté facultative

(30) Priorität: 27.05.1991 DE 4117305
(43) Veröffentlichungstag der Anmeldung: 02.12.1992
(73) Patentinhaber: Weidmüller Interface GmbH & Co., D-32760 Detmold (DE)
(72) Erfinder: Wiebe, Ulrich, D-4920 Dörentrup (DE); Undin, Hans, S-184 00 Akersberga (SE); Weber, Gerd, S-4930 Detmold (DE)
(74) Vertreter: Klauber, Tomas

(56) Entgegenhaltungen:
- FR-A- 2 654 798
- GB-A- 1 036 688

## Beschreibung

Die vorliegende Erfindung bezieht sich auf eine Zange in die Gegenstände, die in einem Stempelpaar zu bearbeiten sind, aus zumindest zwei Richtungen eingeführt werden können, und insbesondere auf eine Crimp-Zange zum Anbringen von Kontaktelementen wie Aderendhülsen od. dgl. an elektrische Leiter.

Sowohl Zangen mit Seiteneinführung (d.h. in Richtung senkrecht zur Geräteebene), als auch Zangen mit frontaler Einführung (Fronteinführung) sind bekannt. Unter "Geräteebene" wird hierbei die Ebene verstanden, in der sich die Handgriffe einer Zange befinden und bewegen, und in welcher auch die Bewegung der Stempel stattfindet. Unter "Fronteinführung" wird eine Einführung des Bearbeitungsgegenstandes ins Stempelpaar vom vorderen Ende des Gerätes her, in der Geräteebene und in Längsrichtung des Gerätekorpers und/oder der Handgriffe, verstanden.

Es hat sich herausgestellt, dass etwa die Hälfte der Benutzer die eine, und die andere Hälfte die andere Art bevorzugt, bzw. dass in etwa der Hälfte der Anwendungsfälle die eine, und in der anderen Hälfte die andere Art vorgezogen wird.

Aus einem anderen Gesichtspunkt können Zangen in solche mit scheerenartiger gegenseitiger Bewegung (Schwenkbewegung) der Stempel oder Backen bzw. der sie tragenden Schenkel od. dgl., und in solche mit schraubstockartiger (paralleler) gegenseitiger Bewegung der genannten Glieder unterteilt werden.

In der DE-OS 29 28 117 ist eine Zange des Scheerentyps mit einem Paar zusammengelenkter Glieder beschrieben welche einen hinteren Handgriffsteil und einen vorderen Schenkelteil aufweisen, sowie mit einem Paar ebenfalls zusammengelenkter, flacher, länglicher Arbeitsbacken die jeweils eine rückwärtige, jenseits des Gelenkpunktes sich erstreckende Verlängerung aufweisen.

Das Backenpaar ist mittels einer der rückwärtigen Verlängerungen an der Aussenseite eines der Schenkelteile derart angelenkt, dass es um eine in der Gerätebene liegende Achse drehbar ist, so dass das ganze Backenpaar aus der Geräteebene herausgeschwenkt werden kann.

Zur Übertragung der Bewegung des anderen Schenkelteiles an die andere Backe bzw. ihre rückwärtige Verlängerung ist zwischen den beiden genannten Teilen ein Antriebsstab gleitbar angeordnet, der durch Öffnungen im anderen Schenkelteil und in der Verlängerung der anderen Backe hindurch geht.

Zweck der drehbaren Anordnung des Backenpaares ist es zwar den Kostenanteil bei der Lagerhaltung für Zangen erheblich zu senken, aber das Gerät ermöglicht nicht eine Wahl zwischen Fronteinführung im Sinne der oben angeführten Definition und Seiteneinführung; die Backen gestatten immer bloss Seiteneinführung.

Das an der Aussenseite des einen Schenkelteiles angeordnete Backenpaar bildet einen aus dem konventionellen Umriss einer Zange herausragenden Aufbau, der die Abmessungen des Gerätes vergrössert. Die Backen, insbesondere in ihrer ausgeschwenkten Lage, können den Bearbeitungsgegenstand nicht so kraftig beaufschlagen, wie wenn sich dieser innerhalb eines Schenkelpaares befindet. Und kraftiges Beaufschlagen wird z.B. beim Vercrimpen gewisser Kontaktelemente gefordert.

In der GB-A 2 072 081 der Anmelderin ist eine Zange mit Seiteneinführung beschrieben mit einem Paar in einer Geräteebene sich erstreckender Handgriffe, einem Paar an die Handgriffe angeschlossener, zwischen einer maximal entfernten und einer minimal entfernten gegenseitigen Lage bewegbarer Schenkelglieder die ein freies Ende und eine dem anderen Schenkelglied zugekehrte Innenseite aufweisen, und mit einem Paar zusammenarbeitender, von den Schenkelgliedern beaufschlagbarer Stempelglieder die auf der Innenseite je eines der Schenkleglieder im Bereich dessen freien Endes angeordnet sind. Eines der Schenkelglieder ist mittels eines federnd gelagerten Zapfens schwenkbar angeschlossen. Jedes Stempelglied ist um eine senkrecht zur Geräteebene verlaufende Schwenkachse schwenkbar und ein Ausrichtorgan ist vorgesehen um die gegenseitige parallele Lage der beiden Stempelglieder aufrechtzuerhalten.

In einem von der Firma Rema Lipprandt GmbH & Co KG, Bonn, herausgegebenen Katalog "Rema Press-Technik" sind Press-Zangen des Schraubstocktyps dargestellt, die keine Schenkelteile aufweisen und bei denen die Stempel in einem Bügel angeordnet sind, der um eine in der Geräteebene liegende Achse drehbar ist. Derartige Zangen ermöglichen ein kraftiges Beaufschlagen des Bearbeitungsgegenstandes und sein Einführen aus beliebiger seitlicher Richtung, jedoch nicht frontale Einführung in Sinne der obigen Definition.

Die vorliegende Erfindung stellt sich die Aufgabe, eine Zange zu schaffen, die wahlweise seitliche oder frontale Einführung zulässt ohne hierbei merkbar grössere Abmessungen und/oder herabgesetzte Belastbarkeit gegenüber einer vergleichbaren konventionellen Zange aufzuweisen.

Dadurch wird dem Benutzer ermöglicht die von Fall zu Fall vorteilhaftere Arbeitsweise zu wählen, ohne zwei verschiedene Zangen erwerben, oder z.B. zu auswärtigen Montagearbeiten mitnehmen zu müssen.

Diese Aufgabe wird auf die aus dem angefügten Patentan spruch 1 ersichtliche Weise gelöst, wobei in den Unteransprüchen vorteilhafte Weiterentwicklungen erfasst sind.

Die Erfindung soll nun anhand beiliegender Zeichnungen, die sich auf Ausführungsbeispiele beziehen, näher erläutert werden. Hierbei zeigt
Fig. 1A eine Seitenansicht der erfindungsgemässen Zange bei Einstellung für seitliche Einführung,
Fig. 1B eine Seitenansicht der Zange gemäss Fig. 1 bei Einstellung für Fronteinführung,
Fig. 2 in grösserem Mass-stab den Oberstempel der Zange gemäss Fig. 1 in etwas abgeänderter Ausführung,
Fig. 3 im gleichen Mass-stab den zugehörigen Unterstempel,
Fig. 4 in einem noch etwas grösseren Mass-stab einen Halter für die beiden Stempel in der Zange gemäss Fig. 1, und
Fig. 5 eine Draufsicht im Mass-stab der Fig. 1 des vorderen Teiles der Zange gemäss Fig. 1.

Die Zange 1 gemäss Fig. 1 weist zwei Schenkelteile 12, 22 und zwei Handgriffe 11, 21 auf, von denen der Schenkelteil 12 und der Handgriff 11 zu einem starren Gerätekörper 10 vereint sind, und der Handgriff 21 mittels eines Zapfens 23 schwenkbar an den ein selbständiges Schenkelglied bildenden Schenkelteil 22, bzw. einen rückwärtigen Verlängerungsteil 22' hiervon, angeschlossen ist. Die Handgriffe 11, 21 liegen in einer gemeinsamen Ebene, der Zeichnungsebene der Fig. 1, welche die Geräteebene ist.

Das Schenkelglied 22 ist mittels eines federnd 65 gelagerten Zapfens 24 schwenkbar an den Gerätekörper 10 angeschlossen, und zwar auf eine Art und Weise, die ausserhalb des Rahmens der vorliegenden Erfindung liegt, und z.B in der eingangs genannten britischen Patentschrift 2,072,081 näher beschrieben ist. Die Schenkelglieder 12, 22 können zwischen einer Lage maximaler gengenseitiger Entfernung und einer Lage minimaler gegenseitiger Entfernung bewegt werden.

Erfindungsgemäss sind in den Schenkelteilen 12 und 22 ein Unterstempel 32 bzw. Oberstempel 42 drehbar um eine in der Gerätebene liegende gemeinsame Drehachse D (Fig. 2 und 3), und zugleich schwenkbar um je eine senkrecht zur Geräteebene verlaufende Schwenkachse S (Fig. 5) gelagert.

(Die Bezeichnungen "Ober-" bzw. "Unter-" sind hierbei rein konventionell für den konvexen bzw. konkaven Stempel zu verstehen, denn die Zange kann natürlich auch umgekehrt werden).

Die Stempelglieder 32 und 42 sind an den einander zugekehrten Innenseiten der Schenkelteile 12, 22, im Bereich der freien Enden der Schenkelteile, angeordnet.

Der Oberstempel 42 weist eine im wesentlichen viereckige (Fig. 5) Grundplatte 43 auf, aus deren einer Seite (der unteren in Fig. 2) ein konvexes Stempelelement 44 herausragt. Aus der entgegengesetzten (der oberen) Seite der Grundplatte 43 ragt ein Drehzapfen 45 heraus, der als Drehzapfen 45' in Fig. 2 deutlicher zu sehen ist, und der zur drehbaren Lagerung des Oberstempels 42 im Schenkelglied 22 dient.

Der Unterstempel 32 weist eine Grundplatte 33 gleicher Grundrissform, d.h. ebenfalls im wesentlichen viereckig, auf, an deren einer Seite (der oberen in Fig. 3) ein konkaves, dem Stempelelement 44 entsprechendes Stempelelement 34 angeordnet ist. An der entgegengesetzten (der unteren) Seite der Grundplatte 33 ragt ein Drehzapfen 35 heraus, der identisch mit dem Drehzapfen 45 ist, und als Drehzapfen 35' in Fig. 3 deutlicher zu sehen ist; er dient zur drehbaren Lagerung des Unterstempels 32 im Schenkelteil 12. Der Unter- und der Oberstempel bilden zusammen ein Paar zusammenarbeitender Stempelglieder 32, 42.

Ein erfindungsgemässer Oberstempel 42' gemäss Fig. 2 weist ein bezüglich Fig. 1A etwas abgeändertes konvexes Stempelelemet 44' und einen Drehzapfen 45' auf, der eine axiale Gewindebohrung 45'b und am Umfang vier Vertiefungen 45'a aufweist.

Gemäss Fig. 3 weist ein erfindungsgemässer Unterstempel 32' ein dem konvexen Stempelelement 44' entsprechendes konkaves Stempelelement 34', und einen mit dem Drehzapfen 45' identischen Drehzapfen 35' mit einer axialen Gewindebohrung 35'b und vier Vertiefungen 35'a am Umfang auf.

In der Grundplatte 43, 43' sind ferner zwei zylindrische Führungszapfen 46 bzw. 46' eingelassen bzw. verankert, die auf der gleichen Seite wie das konvexe Stempelelement 44 bzw. 44' herausragen. In der Grundplatte 33 bzw. 33', die beträchtlich dicker als die Grundplatte 43 bzw. 43' ist, sind zwei Aufnahmeöffnungen 33'a gleichen Querschnitts für die Führungszapfen 46, 46' vorgesehen. Die freie Länge **L** der Führungszapfen 46, 46' ist hierbei so gewählt, dass die Führungszapfen 46, 46' auch bei maximaler Entferung der beiden Stempelglieder 33', 43' mit einem Endteil in die Aufnahmeöffnungen 33'a eingreifen.

Die Länge der Aufnahmeöffnungen 33'a ist zumindest gleich der maximalen gegenseitigen Entfernung der beiden Stempelglieder 33', 43' plus der Länge des genannten Endteiles. Die Dicke B der Grundplatte 33 bzw. 33' muss begreiflicher Weise der gleichen Bedingung entsprechen, bzw. sie kann eventuell grösser sein, nämlich wenn die Aufnahmeöffnungen 33'a als Sacklöcher gestaltet sind.

Durch diese Dimensionierung wird erreicht, dass die Führungszapfen 46, 46' mit ihren freien Enden niemals die Aufnahmeöffnungen 33'a verlassen können, aber auch niemals mit ihren freien Enden aus der abgewandten Seite der Grundplatte 33' herausragen können. Letzterer Umstand könnte sich auf die Einstellung beliebiger Drehlagen des Stempelpaares störend auswirken.

Die beiden Führungszapfen 46, 46' und die Aufnahmeöffnungen 33'a, die vorzugsweise im Bereich von diagonal entgegengesetzten, und mit Vorteil abgerundeten Ecken wie 43a (Fig. 5) der Grundplatten 33, 33' bzw. 43, 43' angeordnet sind, bilden ein Mitnehmerorgan, welches identische Drehlage der beiden Stempelglieder 32, 42 gewährleistet, ohne ihre gegenseitige Annäherungsbewegung zu beeinträchtigen.

Das Mitnehmerorgan 33'a, 46' erfüllt gleichzeitig noch eine zweite Funktion, nämlich die eines Ausrichtorgans, welches parallele gegenseitige Lage der beiden Stempelglieder 32, 42 gewährleistet (im Prinzip kann natürlich die Mitnehmer- und die Ausrichtfunktion auch von gesonderten Organen besorgt werden).

Die Zange 1, d.h. sowohl der Gerätekörper 10, als auch das Schenkelglied 22, sind in an sich bekannter Weise aus zwei parallelen Seitenplatten wie 22a, 22b (Fig. 5) hergestellt, die mittels Nieten wie 22'' und Abstandelementen wie 22''a (Fig. 5) in gewähltem gegenseitigem Abstand, d.h. mit einem leeren Zwischenraum Z (Fig. 5), gehalten werden.

Die Drehzapfen 35, 35', 45, 45' sind in diesem Zwischenraum Z (und im entsprechenden Zwischenraum im Schenkelteil 12) drehbar gelagert, und zwar mit Vorteil mittels identischer, vorzugsweise aus Kunststoff hergestellter Einlagen 50 gemäss Fig. 4.

Die Einlagen 50 sind im wesentlichen U-förmig, mit zwei Armteilen 50a, 50b, die von einem Stegteil 50c verbunden sind, und sich verjüngende freie Enden aufweisen. In den Innenseiten der Armteile 50a, 50b sind kreisrunde bzw. zylindrische Einbuchtungen 50a', 50b' vorgesehen, die Teile eines einzige zylindrischen Drehlagers mit eine Krümmungsradius, der im wesentlichen gleich demjenigen der Querschnittsfläche der Drehzapfen 35, 35', 45, 45' ist, bilden.

Die Armteile 50a, 50b weisen ferner an ihren Aussenseiten, etwa im Bereich der Einbuchtungen 50a', 50b' in den Innenseiten, kurze Achsenstümpfe 50a'', 50b'' auf, deren Länge in der Grössenordnung der Dicke **A** (Fig. 5) der Seitenplatten 22a, 22b liegt. In den Seitenplatten 22a, 22b sind Lageröffnungen 22a', 12a' für die Achsenstümpfe 50a'', 50b'' vorgesehen. Analoge Öffnungen sind auch in den Seitenplatten des Schenkelteiles 12 vorgesehen. Die Achsenstümpfe 50a'', 50b'' verkörperlichen die Schwenkachse **S** des jeweiligen Stempelgliedes 32', 42'.

Beim Zusammenbau des Gerätes werden zunächst die beiden Einlagen 50 mit ihren Achsenstümpfen 50a'', 50b'' in die Öffnungen 12a', 22a' in den Schenkelteilen 12, 22 eingeführt, indem ihre Armteile etwas zusammengedrückt werden. Bei Einlagen 50 aus unnachgiebigem Material wie z.B. Metall, welches kein Zusammendrücken zulässt, werden die Einlagen vor der Befestigung der anderen Seitenplatte eingelegt.

Danach werden die Drehzapfen 35, 35', 45, 45', welche die Drehachse **D** der Stempelorgane 32, 42 verkörperlichen, in die Ausbuchtungen 50a', 50b' eingeführt.

Die Länge der Drehzapfen 35 etc. entspricht der Breite **G** der Armteile 50a, 50b der Einlage 50. Mittels einer in die axiale Gewindebohrung 35'b, 45'b eingeschraubten Schraube 51 wird eine Unterlegscheibe 52 an das freie Ende des Drehzapfens 35 etc. befestigt. Der äussere Durchmesser **F** der Unterlegscheibe 52 ist kleiner als der gegenseitige Abstand **C** der inneren Flächen der Seitenplatten wie 22a, 22b, und grösser als der gegenseitige Abstand **E** der inneren Flächen der Armteile 50a, 50b im Bereich der Einbuchtungen 50a', 50b'.

Im Raum zwischen dem Drehzapfen 35 etc. und dem Stegteil 50c ist in der Einlage 50 ein an sich bekanntes Einrastorgan 53 mit einem federbelasteten Eingriffselement wie Kugel od. dgl. für Eingriff in jede der vier Vertiefungen 35'a, 45'a im Drehzapfen 35', 45' angeordnet.

Das Stempelpaar 32, 42, 32', 42' kann somit in beliebiger Richtung aus der Lage gemäss Fig. 1A für seitliche Einführung eines Bearbeitungsgegenstandes in die Lage gemäss Fig. 1B für Fronteinführung überführt werden (und natürlich auch in jede beliebige Zwischenlage).

Bei Zangen des Schraubstocktyps entfällt der Bedarf die Stempelglieder 32, 42, 32', 42' schwenkbar zu lagern, so dass sie unmittelbar in den Schenkelteilen drehbar gelagert werden können.

Da die beiden Stempelglieder 32, 42, 32', 42' vom Mitnehmerorgan 33'a, 46' zur gemeinsamen Drehung verbunden sind, genügt es, wenn ein Einrastorgan nur für eines der Stempelglieder vorgesehen ist. Das Einrastorgan kann auch an anderer Stelle, z.B. an den einander zugewandten Flächen der Schenkelteile und der Grundplatten, angeordnet sein, und im Prinzip kann die Einrastfunktion überhaupt entfallen.

Das Mitnehmerorgan kann auch anderwertig gestaltet sein, und z.B. aus einem einzigen Führungszapfen unrunden Querschnitts und einer entprechenden Aufnahmeöffnung bestehen. Die Stempelglieder können in an sich bekannter Weise mehrere Stempelelemente für Bearbeitungsgegenstände verschiedener Grössen aufweisen.

Die Erfindung ist selbstverständlich auch bei Zangen anwendbar, wo beide Schenkelteile starr mit den Handgriffen verbunden sind, oder wo beide Schenkelteile gelenkig mit den Handgriffen verbunden sind.

## Patentansprüche

1. Zange, in die Bearbeitungsgegenstände eingeführt werden können, die in einem Stempelpaar zu bearbeiten sind, mit einem Paar in einer Geräteebene sich erstreckender Handgriffe (11, 21), einem Paar an die Handgriffe (11, 21) angeschlossener, zwischen einer maximal entfernten und einer minimal entfernten gegenseitigen Lage bewegbarer Schenkelglieder (12, 22), die ein freies Ende und eine dem anderen Schenkelglied zugekehrte Innenseite aufweisen, und mit einem Paar zusammenarbeitender, von den Schenkelgliedern (12, 22) beaufschlagbarer Stempelglieder (32, 42), die auf der Innenseite je eines der Schenkelglieder im Bereich dessen freien Endes angeordnet sind, wobei jedes Stempelglied (32, 42) um eine senkrecht zur Geräteebene verlaufende Schwenkachse schwenkbar ist und ein Ausrichtorgan vorgesehen ist um die gegenseitige parallele Lage der beiden Stempelglieder aufrechtzuerhalten, **dadurch gekennzeichnet,** dass die Stempelglieder (32, 42) um eine in der Geräteebene liegende Drehachse (D) drehbar sind und zur Sicherung ihrer übereinstimmenden Drehung um die genannte Drehachse (D) ein zweigliedriges, die gegenseitige Bewegung der Schenkelglieder (12, 22) nicht beeinträchtigendes Mitnehmerorgan (33'a, 46') vorgesehen ist, dessen Glieder jeweils an einem der Stempelglieder (32, 42) angeordnet sind, so dass das Stempelpaar in eine gewählte Drehlage für die Einführung des Bearbeitungsgegenstandes, inklusive einer Drehlage für Fronteinführung und einer Drehlage für seitliche Einführung gebracht werden kann.

2. Zange nach Anspruch 1, **dadurch gekennzeichnet,** dass das Mitnehmerorgan (33'a, 46') zumindest einen, und vorzugsweise zwei diagonal einander gegenüber angeordnete Führungszapfen (46') an einem der Stempelglieder (33, 44), und für jeden Führungszapfen eine Aufnahmeöffnung (33'a) im anderen Stempelglied aufweist, in welche der Führungszapfen auch bei maximaler gegenseitiger Entferung der beiden Stempelglieder (33', 43') mit einem Endteil seiner freien Länge (**L**) eingreift.

3. Zange nach Anspruch 2, **dadurch gekennzeichnet**, dass die Aufnahmeöffnung (33'a) eine Länge aufweist die zumindest der maximalen gegenseitigen Entfernung der beiden Stempelglieder (32', 42') plus der Länge des bei dieser Entfernung in die Aufnahmeöffnung (33'a) eingreifenden Endteiles des Führungszapfens (46') entspricht, wobei das Stempelglied (33'), in dem die Aufnahmeöffnung (33'a) angeordnet ist, eine Grundplatte (33'a) mit zumindest gleicher Dicke (**B**) aufweist, so dass die Führungszapfen (46') weder mit ihren freien Enden die Aufnahmeöffnungen (33'a) verlassen, noch mit ihren freien Enden aus der abgewandten Seite der Grundplatte (33') herausragen können.

4. Zange des Scherentyps nach einem der vorhergehenden Ansprüche, **dadurch gekennzeichnet,** dass das Mitnehmerorgan (33'a, 46') gleichzeitig auch das Ausrichtorgan bildet.

5. Zange nach Anspruch 4, die aus zwei parallelen, mit einem Zwischenraum angeordneten Seitenplatten aufgebaut ist, **dadurch gekennzeichnet,** dass jedes Stempelglied (32, 42) an der Rückseite einen herausragenden Drehzapfen (35', 45') aufweist der im betreffenden Schenkelteil (12, 22) im genannten Zwischenraum (Z) drehbar gelagert ist.

6. Zange nach Anspruch 5, **gekennzeichnet** durch eine U-förmige Einlage (50) zur drehbaren und schwenkbaren Verbindung des Drehzapfens (35', 45') mit dem Schenkelteil (12, 22), die zwei durch einen Bruckenteil (50C) verbundene Armteile (50A, 50B) aufweist, wobei in der Innenseite beider Armteile (50a, 50b) je eine kreisförmige bzw. zylindrische Einbuchtung (50a', 50b') derart vorgesehen ist, dass beide Einbuchtungen zusammen ein zylindrisches Drehlager für den Drehzapfen (35', 45') bilden, und an den Aussenseiten der Armteile im Bereich der Einbuchtungen (50a', 50b') in den Innenseiter kurze, die genannte Schwenkachse (S) verkörpernde Achsenstümpfe (50a'', 50b'') vorgesehen sind, zu deren Aufnahme in den Seitenplatten (22a, 22b) entsprechende Öffnungen (12a', 22a') vorgesehen sind.

7. Zange nach Anspruch 6, **dadurch gekennzeichnet,** dass in den Drehzapfen (35, 35', 45, 45') axiale Gewindeöffnungen (35'b, 45'b) angeordnet sind, und die Drehzapfen (35', 45') von Unterlegscheiben (52) in den Einlagen (50) festgehalten werden, deren äusserer Durchmesser (F) kleiner als der gegenseitige Abstand (C) der inneren Flächen der Seitenplatten (22a, 22b), und grösser als der gegenseitige Abstand (E) der inneren Flächen der Armteile (50a, 50b) der Einlage (50) in den Einbuchtungen (50a', 50b') ist.

8. Zange nach einem der vorhergehenden Ansprüche, **gekennzeichnet** durch ein Einrastorgan zur Festlegung einer gewählten Drehlage des Stempelpaares (32, 42).

9. Zange nach Anspruch 8, **dadurch gekennzeichnet,** dass das Einrastorgan aus Vertiefungen (35'a, 45'a) an zumindest einem der Drehzapfen (35, 35', 45, 45'), und einem in diese Vertiefungen eingreifenden, federbelasteten Einrastelement besteht.

## Claims

1. Pliers into which may be introduced objects to be treated in a pair of dies, comprising a pair of handles (11, 21) extending in a tool plane, a pair of leg members (12, 22) which are connected to the handles (11, 21) and are movable between a maximally spaced and a minimally mutual position and have a free end and an inner face turned toward the other leg member, and a pair of co-operating die members (32, 42), affectable by the leg members and provided on the inner side of each arm member in the region of its free end, each die member (32, 42) being pivotable about a pivot axis extending at right angles to the tool plane, an alignment means being provided to maintain the mutually parallel position of the two die members, **characterized by** the die members (32, 42) being rotatable about a rotational axis (D) lying in the tool plane and being, for securing their corresponding rotation about the said axis (D), provided with a carrier means (33'a, 46') consisting of two members and not affecting the relative movement of the leg members (12, 22), each member of the carrier means being mounted on one of the die members (32, 42) so that the die pair may be brought into a desired rotational position for the introduction of the object to be treated, inclusive of a position for frontal introduction and a position for lateral introduction.

2. The pliers of Claim 1, **characterized by** the carrier means (33'a, 46') being provided on one of the die members (33, 44) with at least one, and preferably with two diagonally juxtapposed guiding taps (46'), and on the other die member with a reception opening (33'a) for each guiding tap, in which opening the guiding tap projects with an end part of its free length (L) even at the maximal mutual spacement of the two die elements.

3. The pliers of Claim 2, **characterized by** the reception opening (33'a) having a length which at least corresponds to the maximal mutual spacement of the two die members (32', 42') plus the length of the end part of the guiding tap (46') which at this spacement projects into the reception opening (33'a), the die member (33') in which the reception opening (33'a) is located being provided with a base plate (33'a) having at least the same thickness (B), so that the guiding taps (46') neither can leave the reception opening (33'a) with their free ends, nor can protrude with their free ends from the reverse side of the base plate (33').

4. Pliers of the scissors type accordning to one of the preceding claims, **characterized by** the carrier means (33'a, 46') embodying at the same time also the alignment means.

5. The pliers of Claim 4, built up of two parallel side plates mounted with an interspacement, **characterized by** each die member (32, 42) being at its rear face provided with a protruding rotary tap (35', 45') which is rotatorily mounted in the respective leg members (12, 22) in the said interspace (Z).

6. The pliers of Claim 5, **characterized by** a U-shaped insert (50) for rotational and pivotable connection of the rotary tap (35', 45') with the leg members (12, 22), which insert is provided with two arm members (50A, 50B) connected by a bridge member (50C), a circular or cylindrical recess (50a', 50b') being provided in the inner face of both arm members (50a, 50b) so that the two recesses define together a cylindrical rotational bearing for the rotary tap (35', 45'), short axial stumps (50a'', 50b'') embodying said pivot axis (S) being provided on the outer faces of the arm members in the region of the said inserts (50a',50b'), corresponding openings (12a', 22a') being provided in the side plates (22a, 22b) for the accomodation of said axial stumps.

7. The pliers of Claim 6, **characterized by** axial threaded openings (35'b, 45'b) being provided in the rotary taps (35, 35', 45, 45') and the rotary taps (35', 45') being retained in the inserts (50) by washers (52) with an outer diameter (F) which is smaller than the mutual spacement (C) of the inner faces of the side plates (22a, 22b) and larger than the mutual spacement (E) of the inner faces of the arm members (50a, 50b) of the insert (50) in the recesses (50a', 50b').

8. Pliers according to one of the preceding claims, **characterized by** a click-in means for fixing a selected rotational position of the die pair (32, 42).

9. The pliers of Claim 8, **characterized by** the click-in means being defined by recesses (35'a, 45'a) on at least one of the rotary taps (35, 35', 45, 45') and by a spring-loaded click-in element engageable into these recesses.

## Revendications

1. Pince dans laquelle peuvent être introduits des objets à traiter qui sont à traiter dans une paire de poinçons, incluant une paire de poignées (11, 21) qui s'étendent dans un plan du dispositif, une paire d'organes de branche (12, 22), qui sont raccordés aux poignées (11,21) et mobiles entre une position d'éloignement relatif maximal et une position d'éloignement relatif minimal et comportent une extrémité libre et un côté intérieur tourné vers l'autre organe de branche, et une paire d'organes de poinçons (32, 42) coopérants auxquels peuvent être appliqués les organes de branches (12, 22) et qui sont disposés chacun sur le côté intérieur de l'un des organes de branche dans la zone de son extrémité libre, chaque organe de poinçon (32, 42) pouvant pivoter autour d'un axe de pivotement de tracé perpendiculaire au plan du dispositif et un organe d'alignement étant prévu afin de maintenir la position relative parallèle des deux organes de poinçon, caractérisée en ce que les organes de poinçon (32, 42) peuvent tourner autour d'un axe de rotation (D) situé dans le plan du dispositif et qu'un élément entraîneur (33'a, 46') dont les éléments sont respectivement disposés sur l'un des organes de poinçon (32, 42) et qui n'influence pas le mouvement relatif des éléments de branche (12, 22) est prévu pour assurer la rotation coïncidente des éléments de poinçons (32, 42) autour de l'axe de rotation (D) mentionné ci-dessus, d'une manière telle que la paire de poinçons peut être amenée à une position de rotation souhaitée pour l'introduction de l'objet à traiter, y compris une position de rotation pour une introduction frontale et une position de rotation pour une introduction latérale.

2. Pince selon la revendication 1, caractérisée en ce que l'organe entraîneur (33'a, 46') inclut, sur l'un des éléments de poinçon (33, 44), au moins un, et de préférence deux tenons de guidage (46') disposés face à face en diagonale et, dans l'autre élément de poinçon, une ouverture réceptrice (33'a) ménagée pour chaque tenon de guidage dans laquelle le tenon de guidage pénètre par une partie d'extrémité de sa longueur libre (L) même lorsque la distance relative des deux éléments de poinçon (33', 43') est maximale.

3. Pince selon la revendication 2, caractérisée en ce que la longueur de l'ouverture réceptrice (33'a) correspond au moins à la distance relative maximale des deux éléments de poinçon (32', 42') augmentée de la longueur de la partie d'extrémité du tenon de guidage (46') qui pénètre à cette distance dans l'ouverture réceptrice (33'a), l'élément de poinçon (33') dans lequel est ménagée l'ouverture réceptrice (33'a) incluant une plaque de base (33'a) d'une épaisseur au moins égale (B) de façon que les tenons de guidage (46') ne puissent ni quitter par leurs extrémités libres les ouvertures réceptrices (33'a), ni faire saillie par leurs extrémités libres hors des côtés opposés de la plaque de base (33').

4. Pince du type cisaille selon l'une des revendications précédentes, caractérisée en ce que l'organe entraîneur (33'a, 46') est en même temps l'organe d'orientation.

5. Pince selon la revendication 4, qui est constituée de deux plaques latérales parallèles disposées en laissant entre elles un espace intermédiaire, caractérisée en ce que chaque élément de poinçon (32, 42) comporte sur le côté arrière un tourillon en saillie (35', 45') qui est logé à rotation dans la partie de branche correspondante (12, 22) dans l'espace intermédiaire mentionné (Z).

6. Pince selon la revendication 5, caractérisée par un insert en forme de U (50) qui sert à relier à rotation et à pivotement le tourillon (35', 45') à la partie de branche (12, 22) et qui inclut deux parties de bras (50a, 50b) reliées par une partie de pont (50c), un évidement circulaire ou cylindrique (50a', 50b') étant ménagé dans le côté intérieur de chacune des parties de bras (50a, 50b) d'une manière telle que les deux évidements constituent ensemble un palier de rotation cylindrique pour le tourillon (35', 45') et que de courts faux arbres (50a'', 50b'') qui constituent l'axe de pivotement mentionné (S) sont prévus dans les côtés intérieurs sur les côtés extérieurs des parties de bras dans la zone des évidements (50a', 50b') et des ouvertures correspondantes (12a', 22a') sont prévus dans les plaques latérales (22a, 22b) pour recevoir ces faux arbres.

7. Pince selon la revendication 6, caractérisée en ce que des ouvertures filetées axiales (35'b, 45'b) sont ménagées dans les tourillons (35, 35', 45, 45') et que les tourillons (35', 45') sont maintenus par des rondelles (52) dans les inserts (50) dont le diamètre extérieur (F) est plus petit que la distance mutuelle (C) entre les surfaces intérieures des plaques latérales (22a, 22b), et est plus grand que la distance mutuelle (E) entre les surfaces intérieures des parties de bras (50a, 50b) de l'insert (50) dans les évidements (50a', 50b').

8. Pince selon l'une des revendications précédentes, caractérisée par un organe d'encliquetage pour fixer une position de rotation choisie de la paire de poinçons (32, 42).

9. Pince selon la revendication 8, caractérisée en ce que l'organe d'encliquetage se compose d'approfondissements (35'a, 45'a) sur au moins l'un des tourillons (35, 35', 45, 45') et d'un élément d'encliquetage sollicité élastiquement pénétrant dans ces approfondissements.
